# EUROPÄISCHE PATENTSCHRIFT

(11) **EP 2 031 190 B1**
(45) Veröffentlichungstag und Bekanntmachung des Hinweises auf die Patenterteilung: **22.12.2010**
(21) Anmeldenummer: 07016847.1
(22) Anmeldetag: 28.08.2007
(51) Int. Cl.: F01D 11/04, F01D 11/06

(54) **Dampfturbine mit geregelter Kühlmittelzuführung**
Steam turbine with regulated coolant feed
Turbine à vapeur dotée d'une alimentation réglée en agent de refroidissement

(43) Veröffentlichungstag der Anmeldung: 04.03.2009
(73) Patentinhaber: SIEMENS AKTIENGESELLSCHAFT, 80333 München (DE)
(72) Erfinder: de Lazzer, Armin, Dr., 45479 Mülheim an der Ruhr (DE)

(56) Entgegenhaltungen:
- EP-A- 0 926 316
- EP-A- 1 094 201
- DE-A1- 10 002 774
- JP-A- 58 178 806
- JP-A- 58 200 001
- US-A- 5 412 937
- US-A- 5 628 617
- US-B1- 6 729 386

## Beschreibung

Die Erfindung betrifft eine Dampfturbine, umfassend eine Kühlleitung zum Kühlen thermisch belasteter Bereiche der Dampfturbine und einen Einströmbereich zum Einströmen von Frischdampf.

Eine derartige Dampfturbine ist aus EP 0 926 316 bekannt.

Im Gegensatz zu Gasturbinen werden Dampfturbinen in der Regel ohne eine externe aktive Kühlung ausgebildet. In Gasturbinen wird das Kühlmedium während des laufenden Nennbetriebs durch den Verdichter automatisch zur Verfügung gestellt, wobei der Kühlmediumstrom dem jeweiligen Betriebszustand der Dampfturbinenanlage entspricht. Wenn beispielsweise der zur Gasturbine zuführende Brennstoff abgeschaltet wird, reduziert sich der Kühlmediumstrom automatisch über die geringer werdende Rotation des Verdichters.

Eine solch vergleichbare Kühlmediumzuführung ist für Dampfturbinen nicht erreichbar. Bei Dampfturbinen wird das Kühlmedium derzeit über Abzweigungen aus dem Frischdampfstrom zu den zu kühlenden Turbinenkomponenten geführt, wobei die abgezweigten Dampfzustände derart ausgewählt sind, dass die Drücke und Temperaturen eine entsprechende Kühlleistung bewirken.

Wenn der Wirkungsgrad einer Dampfturbine weiter erhöht werden soll, dann wird dies durch einen erhöhten Wert der Frischdampfeingangstemperatur erreicht. Allerdings erfordert eine erhöhte Frischdampfeingangstemperatur den Einsatz von verbesserten Kühlungsmethoden. Eine effiziente Kühlungsmethode wäre beispielsweise durch eine externe Kühldampfzuführung möglich. Allerdings weisen externe Kühldampfzuführungen den Nachteil auf, dass der Kühldampfmassenstrom, der zu den zu kühlenden Komponenten geführt wird, kontrolliert werden muss, da sonst ein zu hoher Kühlmassenstrom zu einem zu großen Druck führen könnte und dadurch dünnwandige thermisch belastete Komponenten zerstört. Im Nennbetrieb kann eine solche Zerstörung vermieden werden, in dem der Frischdampf einen gewissen Gegendruck aufbaut. Allerdings ist nicht auszuschließen, dass bei Störfällen die Frischdampfzufuhr schnell abgeschaltet wird und dadurch ein entsprechender Gegendruck entfällt, was zu einer Zerstörung von dünnwandigen thermisch belasteten Komponenten in Folge eines zu hohen Drucks des Kühldampfs entstehen kann. Wünschenswert wäre es, eine externe Kühldampfversorgung für eine Dampfturbine zu haben, bei der die Gefahr minimiert ist, dass ein plötzlich auftretender Frischdampfabfall zu einer Zerstörung von dünnwandigen thermisch belasteten Komponenten führt.

An dieser Stelle setzt die Erfindung an, deren Aufgabe es ist, eine Dampfturbine anzugeben, bei der ein plötzlich auftretender Frischdampfabfall die Gefahr einer Zerstörung von dünnwandigen thermisch belasteten Komponenten verringert.

Die Aufgabe wird gelöst durch eine Dampfturbine nach Anspruch 1.

Die Erfindung geht somit von dem Gedanken aus, dass bei einem plötzlichen Frischdampfabfall und einem nach dem Frischdampfabfall verspätetet ausgelösten Schnellschluss des Kühldampfs, die zu überbrückende Zeit, bis der Schnellschluss in der Kühldampfzuleitung ausgelöst wird, eine Düse eingebaut ist, die den Massenstrom durch die Kühlleitung begrenzt. Dadurch wird die Gefahr verringert, dass ein zu großer Druck in der Kühldampfleitung entsteht durch einen zu großen Massenstrom des Kühldampfes.

Die Düse ist hierbei vorteilhafterweise als eine Lavaldüse ausgebildet. Dazu ist die Düse vorteilhafterweise derart ausgebildet, dass der Öffnungsquerschnitt in Kühlmediumströmungsrichtung gesehen zunächst verjüngt und anschließend geweitet ist. Somit ist die Düse einfach herzustellen, wobei die Begrenzung des Massenstroms effektiv erreicht wird. Eine Düse erfordert keine externe Regelung und muss nicht durch eine aktive, von außen eingreifende Regelgröße beeinflusst werden. Somit bietet die Düse einen sozusagen passiven Schutz der thermisch belasteten Komponenten, da der Massenstrom und damit der Druck im Kühlmedium einen Grenzwert nicht überschreitet.

Die Dampfturbine wird derart gebildet, dass ferner ein Entlüftungskanal vorgesehen ist, der die Kühlleitung mit dem Einströmbereich strömungstechnisch miteinander verbindet, wobei ein Entlüftungsventil vorgesehen ist, wobei das Entlüftungsventil derart ausgebildet ist, dass das Kühlmedium durch den Entlüftungskanal in den Einströmbereich strömt, wenn die Bedingung eintritt: P_{KD}-p_{FD}>P_{Grenz}, wobei P_{KD} der Kühldampfdruck, p_{FD} der Frischdampfdruck und p_{Grenz} ein wählbarer Druckgrenzwert ist.

Diese bildung geht von dem Gedanken aus, dass eine zusätzliche Maßnahme zur Düse getroffen werden kann, um die Gefahr einer Zerstörung der dünnwandigen thermisch belasteten Komponenten weiter zu vermindern. Durch den Entlüftungskanal ist nun die Möglichkeit da, bei einem zu großen Massenstrom, der zu einem großen Druck in der Kühldampfleitung führt, einen Weg zu öffnen für den Kühldampf, um in den Einströmbereich zu strömen, wodurch der hohe Druck des Kühlmediums ferngehalten wird von den dünnwandigen thermisch belasteten Komponenten.

Vorteilhafterweise wird das Entlüftungsventil als ein Überdruckventil ausgebildet.

Vorteilhafterweise wird das Entlüftungsventil als ein federvorgespanntes Rückschlagventil ausgebildet. Das Rückschlagventil muss entsprechend dimensioniert werden, damit die oben aufgeführte Bedingung erfüllt ist. Auch hier entsteht der Vorteil, dass das Entlüftungsventil ein sozusagen passives Sicherheitselement ist, das keine aktive Steuerung bzw. Regelung erfordert. Letztendlich wird dieses Entlüftungsventil durch einen Druckunterschied gesteuert, der vom Kühlmediumdruck und vom Frischdampfdruck abhängt.

Die Lavaldüse ist so konzipiert, dass im Regelbetrieb die Düse im Beschleunigungs-Verzögerungs-Modus arbeitet, so dass im engsten Querschnitt Unterschallströmung herrscht.

Im Folgenden wird die Erfindung anhand eines Ausführungsbeispiels näher erläutert, wobei Komponenten mit gleicher Wirkungsweise gleiche Bezugszeichen haben.

Es zeigen:
- FIG 1: einen Ausschnitt einer Dampfturbine gemäß dem Stand der Technik,
- FIG 2: einen Ausschnitt einer Dampfturbine mit erfindungsgemäßer Einrichtung.

Die FIG 1 zeigt einen Ausschnitt einer Dampfturbine 1. Die FIG 1 zeigt hierbei einen Teil einer Welle 2, einen Teil eines Innengehäuses 3 sowie einen Teil eines Außengehäuses 4. Die Welle 2 weist ferner mehrere Laufschaufeln 5 auf. Der Übersichtlichkeit wegen sind in der FIG 1 lediglich drei Laufschaufeln 5 dargestellt. Das Innengehäuse 3 weist ferner mehrere Leitschaufeln 6 auf. Zwischen der Oberfläche der Welle 2 und dem Innengehäuse 3 ist ein Strömungskanal 7 ausgebildet, durch den im Betrieb ein Dampf in Form von Wasserdampf strömt. Die thermische Energie des Dampfes wird hierbei in Rotationsenergie der Welle 2 umgewandelt, was zum Antrieb eines Generators beispielsweise genutzt werden kann. Der Frischdampf wird über eine Frischdampfleitung 8 in einen Einströmbereich 9 der Dampfturbine 1 geführt. Der Frischdampf kann Temperaturen von bis zu 620°C derzeit und einen Druck von bis zu 350 bar derzeit aufweisen. Das Innengehäuse 3 und die Welle 2 wird mittels einer so genannten Labyrinthdichtung 10 gegeneinander abgedichtet, wodurch der Frischdampf an einer Durchströmung zwischen der Welle 2 und dem Innengehäuse 3 gehindert wird.

Über eine Kühldampfleitung 11 strömt Kühldampf mit einer Temperatur und einem Druck durch das Außengehäuse 4 sowie durch das Innengehäuse 3. Die Kühldampfleitung 11 mündet an einer Stelle im Innengehäuse 3, wo thermisch belastete Komponenten sind. Solche thermisch belastete Komponenten sind beispielsweise die Labyrinthdichtungen 10. Darüber hinaus kann man die Labyrinthdichtungen 10 als dünnwandige thermisch belastete Komponenten bezeichnen. Diese dünnwandigen thermisch belasteten Komponenten müssen vor zu großen Druckunterschieden geschützt werden.

Im Nennbetrieb ist der Druck an der Stelle 12 und dem Einströmbereich 9 derart, dass er keine Gefahr für die dünnwandige thermisch belastete Komponente, wie z. B. die Labyrinthdichtung 10, darstellt. Allerdings ist im Falle eines plötzlichen Abfalls des Frischdampfes in der Frischdampfleitung 8 der Druck im Einströmbereich plötzlich geringer, was dazu führen kann, dass der Druckunterschied an der Stelle 12 zum Einströmbereich 9 hin derart groß ist, dass dieser eine Gefahr darstellt für die Labyrinthdichtung 10.

In der Figur 2 ist eine erfindungsgemäße Anordnung dargestellt, die die Gefahr einer Zerstörung der dünnwandigen thermisch belasteten Komponenten 10 bei einem plötzlich auftretenden Druckabfall im Einströmbereich 9 minimiert. Die Labyrinthdichtungen 10 sind in einem Labyrinthdichtungsträger 13 fest angeordnet. Der Labyrinthdichtungsträger 13 ist an dem Innengehäuse 3 gekoppelt. In den Kühldampfkanal 11 wird eine Düse 14 angeordnet. Die Düse 14 ist dabei derart ausgebildet, dass der maximale durch den Kühldampfkanal 11 strömende Massenstrom des Kühldampfs begrenzt wird. Dies wird beispielsweise erreicht, in dem die Düse als eine Lavaldüse ausgebildet wird. Dies wird ebenfalls erreicht, in dem der Öffnungsquerschnitt der Düse 14 im Kühlmedium in Strömungsrichtung gesehen, zunächst verjüngt und anschließend geweitet ist.

Die Düse 14 wird hierbei in die Kühlleitung 11 eingeschraubt. Hierzu wird ein Schraubgewinde 16 zwischen der Düse 14 und dem Innengehäuse 3 verwendet. Dadurch kann die Düse 14 auch nachträglich eingebaut werden, was in einem Servicefall von Vorteil ist.

Ferner wird ein Entlüftungskanal 17 eingebaut, der den Kühlleitung 11 mit dem Einströmbereich 9 verbindet. In den Entlüftungskanal 17 ist ein Entlüftungsventil 18 vorgesehen. Im Nennbetrieb bleibt das Entlüftungsventil 18 geschlossen. Sofern im Einströmbereich 9 der Druck plötzlich abfällt, öffnet das Entlüftungsventil 18 und das Kühlmedium strömt aus der Kühlleitung 11 in den Einströmbereich 9 und wird sozusagen von den dünnwandigen thermisch belasteten Labyrinthdichtungen 10 ferngehalten.

Das Entlüftungsventil 18 ist hierbei derart ausgebildet, dass das Kühlmedium durch den Entlüftungskanal 17 in den Einströmbereich 9 strömt, wenn die Bedingung eintritt P_{KD}-p_{FD}>p_{Grenz}, wobei P_{KD} der Kühldampfdruck, p_{FD} der Frischdampfdruck und p_{Grenz} ein wählbarer Druckgrenzwert ist. Der Druckgrenzwert p_{Grenz} kann beispielsweise 0 sein. Der Druckgrenzwert p_{Grenz} kann alternativ dazu 10%, 20%, 30%, 40% oder 50% des Kühldampfdrucks P_{KD} aufweisen.

Das Entlüftungsventil 18 wird als ein federvorgespanntes Rückschlagventil ausgebildet. Das Entlüftungsventil 18 wird dadurch nicht über aktive Steuerungselemente von außen gesteuert, sondern wird allein über den Druckunterschied zwischen dem Einströmbereich 9 und der Kühlleitung 11 angesteuert.

In einer alternativen Ausführungsform wird das Entlüftungsventil 18 als ein Überdruckventil ausgebildet. Im Grunde ist jede Art von Überdruckventil geeignet, dabei ist es vernachlässigbar, wie die Haltekraft während des erlaubten Überdrucks aufgebracht wird.

## Patentansprüche

1. Dampfturbine (1), umfassend
eine Kühlleitung (11) zum Kühlen thermisch belasteter Bereiche der Dampfturbine (1) und einen Einströmbereich (9) zum Einströmen von Frischdampf,
wobei
in der Kühlleitung (11) eine Düse (14) zum Begrenzen des Massenstroms eines in der Kühlleitung (11) strömenden Kühlmediums angeordnet ist,
**dadurch gekennzeichnet, dass**
ferner ein Entlüftungskanal (17) vorgesehen ist, der die Kühlleitung (11) mit dem Einströmbereich (9) strömungstechnisch miteinander verbindet,
wobei ein Entlüftungsventil (18) vorgesehen ist, das derart ausgebildet ist, dass
das Kühlmedium durch den Entlüftungskanal (17) in den Einströmbereich (9) strömt, wenn die Bedingung eintritt P_{KD}-P_{FD}>P_{Grenz},
wobei P_{KD} der Kühldampfdruck, p_{FD} der Frischdampfdruck und P_{Grenz} ein wählbarer Druckgrenzwert ist.

2. Dampfturbine (1) nach Anspruch 1,
wobei die Düse (14) als eine Lavaldüse ausgebildet ist.

3. Dampfturbine (1) nach Anspruch 1 oder 2,
wobei der Öffnungsquerschnitt der Düse (14) in Kühlmediumströmungsrichtung gesehen zunächst verjüngt und anschließend geweitet ist.

4. Dampfturbine (1) nach einem der vorherigen Ansprüche,
wobei die Düse (14) in der Kühlleitung (11) eingeschraubt ist.

5. Dampfturbine (1) nach einem der vorhergehenden Ansprüche,
wobei das Entlüftungsventil (18) als ein Überdruckventil ausgebildet ist.

6. Dampfturbine (1) nach einem der Ansprüche 1 bis 4,
wobei das Entlüftungsventil (18) als ein federvorgespanntes Rückschlagventil ausgebildet ist.

## Claims

1. Steam turbine (1), comprising a cooling line (11) for the cooling of thermally loaded regions of the steam turbine (1) and an inflow region (9) for the inflow of fresh steam, the cooling line (11) having arranged in it a nozzle (14) for limiting the mass flow of a cooling medium flowing in the cooling line (11), **characterized in that**, furthermore, a venting duct (17) is provided, which flow-connects the cooling line (11) and the inflow region (9) to one another, a venting valve (18) being provided, which is designed in such a way that the cooling medium flows through the venting duct (17) into the inflow region (9) when the condition P_{KD}-P_{FD}>Pₗᵢₘ occurs, P_{KD} being the cooling-steam pressure, P_{FD} the fresh-steam pressure and Pₗᵢₘ a selectable pressure limit value.

2. Steam turbine (1) according to Claim 1, the nozzle (14) being designed as a Laval nozzle.

3. Steam turbine (1) according to Claim 1 or 2, the opening cross section of the nozzle (14) first being narrowed and then being widened, as seen in the cooling-medium flow direction.

4. Steam turbine (1) according to one of the preceding claims, the nozzle (14) being screwed in the cooling line (11).

5. Steam turbine (1) according to one of the preceding claims, the venting valve (18) being designed as a pressure relief valve.

6. Steam turbine (1) according to one of Claims 1 to 4, the venting valve (18) being designed as a spring-prestressed non-return valve.

## Revendications

1. Turbine ( 1 ) à vapeur, comprenant
un conduit ( 11 ) de refroidissement, pour refroidir des parties chargées thermiquement de la turbine ( 1 ) à vapeur et une partie ( 9 ) d'entrée, pour l'entrée de vapeur vive,
dans laquelle
dans le conduit ( 11 ) de refroidissement est monté une buse ( 14 ), pour limiter le courant massique d'un fluide de refroidissement passant dans le conduit ( 11 ) de refroidissement,
**caractérisée en ce que**
il est prévu en outre un canal ( 17 ) de purge, qui met le conduit ( 11 ) de refroidissement en communication, du point de vue de la technique d'écoulement, avec la partie ( 9 ) d'entrée,
dans laquelle il est prévu une vanne ( 18 ) de purge, qui est telle que
le fluide de refroidissement va, en passant par le canal ( 17 ) de purge, dans la partie ( 9 ) d'entrée, si la condition PKD-PFD>PGrenz se produit,
PKD étant la pression de la vapeur de refroidissement, PFD la pression de la vapeur vive et PGrenz une valeur limite de pression pouvant être choisie.

2. Turbine ( 1 ) à vapeur suivant la revendication 1, dans laquelle la buse ( 14 ) est constituée en buse Laval.

3. Turbine ( 1 ) à vapeur suivant la revendication 1 ou 2, dans laquelle la section transversale d'ouverture de la buse ( 14 ) se rétrécit d'abord, considérée dans la direction d'écoulement du fluide de refroidissement, puis s'élargit.

4. Turbine ( 1 ) à vapeur suivant l'une des revendications précédentes, dans laquelle la buse ( 14 ) est vissée dans le conduit ( 11 ) de refroidissement.

5. Turbine ( 1 ) à vapeur suivant l'une des revendications précédentes, dans laquelle la vanne ( 18 ) de purge est constituée en soupape de surpression.

6. Turbine ( 1 ) à vapeur suivant l'une des revendications 1 à 4, dans laquelle la vanne ( 18 ) de purge est constituée en clapet anti-retour précontraint par un ressort.
